# EUROPÄISCHE PATENTSCHRIFT

(11) **EP 0 828 945 B1**
(45) Veröffentlichungstag und Bekanntmachung des Hinweises auf die Patenterteilung: **11.09.2002**
(21) Anmeldenummer: 95937068.5
(22) Anmeldetag: 13.11.1995
(51) Int. Cl.: F15B 13/042

(54) **VORGESTEUERTES SERVOVENTIL**
PILOT CONTROLLED SERVO-VALVE
SERVO-SOUPAPE A COMMANDE PILOTE

(30) Priorität: 16.11.1994 LU 88558
(43) Veröffentlichungstag der Anmeldung: 18.03.1998
(73) Patentinhaber: HYDROLUX S.A.R.L., 1112 Luxembourg (LU)
(72) Erfinder: BOURKEL, Arsène, L-4460 Belvaux (LU); LANFERMANN, Bernd, D-46459 Rees (DE); TRATBERGER, Karl, D-47229 Duisburg (DE); POST, Karl-Heinz, D-41564 Kaarst (DE)
(74) Vertreter: Schmitt, Armand
(86) Internationale Anmeldenummer: EP9504454
(87) Internationale Veröffentlichungsnummer: WO96015373

(56) Entgegenhaltungen:
- DE-A- 4 011 908
- DE-A- 4 417 204
- US-A- 3 010 438
- US-A- 3 234 968

## Beschreibung

Die Erfindung betrifft ein vorgesteuertes Servoventil mit vier Hauptstromanschlüssen.

Vorgesteuerte elektrohydraulische Servoventile in zwei- und mehrstufiger Ausführung mit vier Hauptstromanschlüssen werden, als 4-Wege-Ventile, zur Steuerung von Position, Geschwindigkeit und Kraft bei Zylindern für Linearbewegungen, respektiv Position, Drehzahl und Drehmoment bei Hydromotoren für Drehbewegungen, eingesetzt. Sie sind in der bekannten Bauform als Plattenaufbauventile ausgeführt, das heißt sie weisen ein prismatisches Ventilgehäuse zum Aufbau auf eine Anschlußfläche eines Hydraulikblocks auf. Die vier Hauptstromanschlüsse des Ventils liegen in einer planaren Anschlußfläche des Ventilgehäuses und ihre Einmündungen in die Führungsbohrung eines Hauptsteuerkolbens sind symmetrisch ausgebildet. Steuerkammern sind in Endkappen angeordnet, die beidseitig am Ventilgehäuse angeflanscht sind. Diese Steuerkammern sind über Steuerbohrungen mit einem Vorsteuer-Servoventil verbunden. Die hydraulische Betätigung des symmetrischen Hauptsteuerkolbens erfolgt durch Druckbeaufschlagung seiner beiden Stirnflächen in den stirnseitigen Steuerkammern.

Die bekannten vorgesteuerten 4-Wege-Servoventile haben alle eine federzentrierte Ruhestellung. In den meisten Fällen erfolgt hierbei eine Mittenzentrierung des Hauptsteuerkolbens über zwei sich gegenüberliegende Rückstellfedern, die in den stirnseitigen Steuerkammern angeordnet sind und gegeneinander wirken. Es ist jedoch ebenfalls bekannt eine Mittenzentrierung durch eine einzelne Feder zu bewerkstelligen. Diese einzelne Feder ist dann in einer stirnseitigen Federkammer zwischen zwei Federtellern eingespannt.

Ein vorgesteuerstes 4-Wege-Proportionalventil mit einer solchen einseitigen Federzentrierung wird in dem Buch "Der Hydraulik Trainer Band 2", Herausgeber und Verleger: Mannesmann Rexroth GmbH, DE-8770 Lohr am Main, 3. Auflage 1989, Seite 31, Bild 33 gezeigt. Die Steuerkammern dieses Ventils sind in Endkappen angeordnet, die beidseitig am Ventilgehäuse angeflanscht sind. Aus der DE-A-4011908 ist ein Mehrwegeventil (fünf Wege) mit einseitiger Federzentrierung und gegenüberliegendem Stellkolben bekannt. Beide Ventile weisen ein Ventilgehäuse zum Aufbau auf eine Anschlußfläche eines Hydraulikblocks auf.

Vorgesteuerte 4-Wege-Servoventile mit Ventilgehäuse zum Aufbau auf eine Anschlußfläche eines Hydraulikblocks sind sehr platzaufwendig und erfordern komplizierte Bohrungen im Hydraulikblock für die vier Hauptstromanschlüsse.

Der Erfindung liegt daher die Aufgabe zugrunde, ein vorgesteuertes Servoventil zu schaffen, welches raumsparend in einen Hydraulikblock integriert werden kann und eine eindeutig festgelegte Mittenstellung aufweist, ohne dabei auf ein gutes dynamisches Verhalten des Servoventils verzichten zu müssen. Diese Aufgabe wird erfindungsgemäß durch vorgesteuertes Servoventil nach Anspruch 1 gelöst.

Das erfindungsgemäße vorgesteuerte 4-Wege-Servoventil weist eine Steuerhülse auf die direkt in eine Stufenbohrung eines Hydraulikblocks montierbar ist. Diese Steuerhülse umfaßt Einmündungen für einen ersten, zweiten und dritten seitlichen Arbeitsanschluß im Hydraulikblock. Die Einmündung in die Steuerhülse für den vierten Hauptstromanschluß ist dagegen derart am Stirnende der Steuerhülse angeordnet, daß dieser vierte Hauptstromanschluß axial in die Steuerhülse einmündet. Der Hydraulikblock, in den die Steuerhülse eingesetzt wird, weist dann drei seitliche Blockbohrungen für den ersten, zweiten und dritten Hauptstromanschluß auf. Betreffend die Anordnung der Blockbohrung für den vierten Hauptstromanschluß besteht jedoch größtmögliche Freiheit. Diese Blockbohrung für den vierten Hauptstromanschluß kann zum Beispiel unmittelbar in axialer Verlängerung der Stufenbohrung für die Steuerhülse ausgeführt sein, was bei herkömmlichen vorgesteuerten Servoventilen mit mehr als zwei Hauptanschlüssen bis jetzt nicht möglich ist. Brückenbildungen im Hydraulikblock zwischen einzelnen Hauptstromanschlüssen sind ebenfalls nicht mehr erfordert. Mit dem erfindungsgemäßen Servoventil wird somit eine weitaus kompaktere Bauweise der Steuerblöcke erreicht, als dies bei herkömmlichen Servoventilen der Fall ist. Auch in komplexeren hydraulischen Steuerungen kann das erfindungsgemäße Servoventil zusammen mit diversen zusätzlichen Ventilen, zum Beispiel 2-Wege-Einbauventilen, in einen Hydraulikblock raumsparend integriert werden. Ein direkter Einbau in den Zylinderdeckel von größeren Zylindern ist ebenfalls möglich.

Der Hauptsteuerkolben des erfindungsgemäßen Ventils ist axial verschiebbar in der Steuerhülse angeordnet. Eine der beiden Kolbenstimflächen des Hauptsteuerkolbens liegt dem vierten axialen Arbeitsanschluß axial gegenüber. Die zweite Kolbenstirnfläche des Hauptsteuerkolbens bildet in einer Federkammer in Verlängerung der Steuerhülse eine, der ersten Kolbenstirnfläche hydrostatisch entgegenwirkende, Druckausgleichfläche des Kolbens aus. Die Federkammer ist durch einen Druckentlastungskanal im Hauptsteuerkolben mit dem vierten Hauptstromanschluß hydraulisch verbunden. Dieser Druckentlastungskanal verbindet ebenfalls eine Hilfsanschlußkammer mit dem vierten Hauptstromanschluß. Eine Rückstellfeder ist in der Federkammer derart eingespannt und mit dem Hauptsteuerkolben über Federteller in Eingriff, daß sie in beiden Hubrichtungen des Kolbens der hydraulischen Stellkraft in den Steuerkammern eine zum Kolbenhub proportionale Federkraft entgegensetzt und für den Hauptsteuerkolben bei drucklosen Steuerkammern eine druckzentrierte Mittenstellung definiert. Ein Vorsteuerventil mit Regler ist hydraulisch mit den beiden Steuerkammern verbunden. Ein Positionsaufnehmer des Hauptsteuerkolbens liefert ein Rückführungssignal für den Regler des Vorsteuerventils.

Beim erfindungsgemäßen Ventil wird die unsymmetrische hydrostatische Belastung des Hauptsteuerkolben durch entsprechende Dimensionierung der Druckausgleichsfläche des Hauptsteuerkolbens kompensiert. Durch diese hydrostatische Kompensation werden die erforderlichen Betätigungskräfte für den Hauptsteuerkolben verringert, wodurch die Betätigungsflächen in den Steuerkammern kleiner ausgelegt werden können. Es ergeben sich somit kleinere Steuerölvolumina, das heißt, daß bei gleich großem Vorsteuerventil kürzere Stellzeiten erzielt werden. Diese hydrostatische Kompensation für den Hauptsteuerkolben ermöglicht ebenfalls den problemlosen Einsatz einer einseitigen Rückstellfeder für die Federzentrierung des Hauptsteuerkolbens in beide Hubrichtungen. Hierdurch wird bei gleichem Signal für jede Hubrichtung eine gleiche Auslenkung gewährleistet. Weiterhin ist durch die mechanisch unmittelbar auf den Hauptsteuerkolben wirkende Rückstellfeder, die Mittenstellung des Hauptsteuerkolbens zuverlässig festgelegt.

Die Anschlüsse des Servoventils werden vorzugsweise wie folgt belegt:
der erste Hauptstromanschluß wird hydraulisch mit einer ersten Verdrängerkammer eines Verbrauchers verbunden und bildet somit einen ersten Arbeitsanschluß (A),
der zweite Hauptstromanschluß wird hydraulisch mit einem Tank verbunden und bildet somit einen Tankanschluß (T),
der dritte Hauptstromanschluß wird hydraulisch mit einer zweiten Verdrängerkammer eines Verbrauchers verbunden und bildet somit einen zweiten Arbeitsanschluß (B),
der vierte Hauptstromanschluß wird hydraulisch mit einer Pumpe verbunden und bildet somit einen Pumpenanschluß (P).

Bei dieser Ausführung kann der Pumpenanschluß (P) axial in die Steuerhülse eingeführt werden; der Tankanschluß (T) befindet sich zwischen dem ersten und zweiten Arbeitsanschluß. Andere Belegungen der Hauptstromanschlüsse sind jedoch ebenfalls möglich, ohne auf die wesentlichsten Vorteile des erfindungsgemäßen Servoventils zu verzichten.

Es bleibt anzumerken, daß allgemein unter Pumpe eine hydraulische Druckquelle, unter Tank ein Gefäß oder eine Leitung ohne wesentlichen Gegendruck und unter Verbraucher ein hydraulischer Verbraucher mit zwei Verdrängerkammern (zum Beispiel ein Rotations- oder Linearantrieb) verstanden wird.

In einer bevorzugten Ausführungsform des Servoventils nehmen bei federzentrierter Mittenstellung des Hauptsteuerkolbens die Steuerkanten folgende Position ein:
die erste axiale hydraulische Verbindung ist durch die erste Steuerkante verschlossen,
die zweite axiale hydraulische Verbindung ist freigegeben,
die dritte axiale hydraulische Verbindung ist freigegeben,
die vierte axiale hydraulische Verbindung ist durch die vierte Steuerkante verschlossen.

Die Arbeitsanschlüsse (A) und (B) sind somit in der federzentrierten Mittenstellung des Hauptsteuerkolbens mit dem Tankanschluß (T) verbunden. in anderen Worten, die beiden Verdrängerkammern eines angeschlossenen Verbrauchers sind bei federzentrierter Mittenstellung des Hauptsteuerkolbens beide druckentlastet. In dieser Ausführung weisen die vier Steuerkanten des Hauptsteuerkolbens vorzugsweise eine Nullüberdeckung auf. Dadurch werden zum Beispiel eine ausgezeichnete Positioniergenauigkeit, bei Einsatz des Ventils in einem Lageregelkreis eines Hydraulikzylinders, und ein ausgezeichnetes dynamisches Verhalten, bei Einsatz des Ventils zur Druckregelung, erzielt. Andere Anordnungen der Steuerkannten sind jedoch ebenfalls möglich. So könnten zum Beispiel in federzentrierter Mittenstellung des Hauptsteuerkolbens sämtliche Anschlüsse durch die Steuerkannten verschlossen sein.

Die Federzentrierung ist vorzugsweise wie folgt gestaltet. Der Hauptsteuerkolben weist in der Federkammer einen axialen Verlängerungsschaft auf. Ein erster und zweiter Federteller sind axial verschiebbar auf diesem Verlängerungsschaft geführt. In Ruhestellung des Ventils drückt die Rückstellfeder den ersten Federteller gegen eine Anschlagfläche am Hauptsteuerkolben und den zweiten Federteller gegen eine Anschlagfläche am freien Ende des Verlängerungskolbens. Die Federkammer ist dann derart bemessen, daß in dieser Ruhestellung beide Federteller in der Federkammer axial anliegen.

Ein Ausführungsbeispiel der Erfindung ist in den beigefügten Zeichnungen dargestellt und wird im folgenden näher beschrieben. Es zeigen:
- Figur 1 einen Längsschnitt durch ein erfindungsgemäßes Servoventil;
- Figur 2 einen vergrößerten Ausschnitt der Figur 1.

In Figur 1 ist das erfindungsgemäße Servoventil als solches mit der Referenzzahl 10 bezeichnet. Eine Steuerhülse 12 ist in eine Stufenbohrung 14 eines (nur angedeuteten) Hydraulikblockes 16 eingesetzt. Die Steuerhülse 12 bildet eine axiale Führungsbohrung aus, in die ein Hauptsteuerkolben 18 axial verschiebbar eingepaßt ist.

Das in den Figuren gezeigte Servoventil 10 ist ein 4-Wege-Servoventil und weist einen Pumpenanschluß (P), einen Tankanschluß (T), sowie einen ersten Arbeitsanschluß (A) und einen zweiten Arbeitsanschluß (B) auf. Der Pumpenanschluß (P) steht in hydraulischer Verbindung mit einer Druckleitung (nicht gezeigt). Der Tankanschluß (T) steht in hydraulischer Verbindung mit einer drucklosen Leitung (nicht gezeigt). Die Arbeitsanschlüsse (A) und (B) stehen in hydraulischer Verbindung mit einer ersten, respektiv zweiten Verdrängerkammer eines hydraulischen Linear- oder Rotationsantrieb (nicht gezeigt).

Drei Blockbohrungen 22, 20, 24 im Hydraulikblock 16 für den Tankanschluß (T) 22, den ersten Arbeitsanschluß (A) 20 und den zweiten Arbeitsanschluß (B) 24, sind quer zur Stufenbohrung 14 angeordnet und münden seitlich in die Stufenbohrung 14 ein. In der Stufenbohrung 14 bildet die Steuerhülse 12 jeweils eine ringförmige Einmündung 22', 20', 24' im Bereich der entsprechenden Blockbohrungen 22, 20, 24 aus. Jede dieser Einmündungen 22', 20', 24' weist mehrere Querbohrungen 25 durch die Wand der Steuerhülse 12 auf, welche jeweils eine hydraulische Verbindung mit der Führungsbohrung des Haupsteuerkolbens 18 herstellen. Eine vierte Blockbohrung 26 für den Pumpenanschluß (P) ist in koaxialer Verlängerung der Stufenbohrung 14 angeordnet. Die Steuerhülse 12 weist für diese vierte Blockbohrung 26 eine stirnseitige Einmündung 26' auf.

Innerhalb der Steuerhülse 12 verbindet eine erste axiale hydraulische Verbindung 28 die stirnseitige Einmündung 26' für den Pumpenanschluß (P) mit der seitlichen Einmündung 20' für den Arbeitsanschluß (A); eine zweite axiale hydraulische Verbindung 30 die Einmündung 22' für den Tankanschluß (T) mit der Einmündung 20' für den Arbeitsanschluß (A); eine dritte axiale hydraulische Verbindung 32 die Einmündung 22' für den Tankanschluß (T) mit der Einmündung 24' für den Arbeitsanschluß (B); und eine vierte axiale hydraulische Verbindung 34 die Einmündung 24' für den Arbeitsanschluß (B) mit einer innerhalb der Steuerhülse 12 durch den Hauptsteuerkolben 18 abgegrenzten Hilfsanschlußkammer 36. Bedingt durch die Anordnung der ringförmigen Einmündungen 22', 20', 24' ist der axiale Abstand zwischen der zweiten und dritten ( 30 und 32) axialen hydraulischen Verbindung weitaus größer, als der axiale Abstand zwischen der ersten und zweiten (28 und 30), respektiv der dritten und vierten 32 und 34) axialen hydraulischen Verbindung.

Der Hauptsteuerkolben 18 weist einen ersten koaxialen Kolbenbund 38 auf, welcher dem Arbeitsanschluß (A) zugeordnet ist und axial in der ersten und zweiten axialen hydraulischen Verbindung 28 und 30 verschiebbar ist. Er weist ebenfalls einen zweiten koaxialen Kolbenbund 40 auf, welcher dem Arbeitsanschluß (B) zugeordnet ist und axial in der dritten und vierten axialen hydraulischen Verbindung 32 und 34 verschiebbar ist. Der erste Kolbenbund 38 bildet eine, der ersten hydraulischen Verbindung 28 zugeordnete, erste Steuerkante 28' aus, sowie eine, der zweiten hydraulischen Verbindung 30 zugeordnete, zweite Steuerkante 30' aus. Beide Steuerkanten 28', 30' weisen eine Nullüberdeckung auf. Der zweite Kolbenbund 40 bildet eine, der dritten hydraulischen Verbindung 32 zugeordnete, dritte Steuerkante 32' aus, sowie eine, der vierten hydraulischen Verbindung 34 zugeordnete, vierte Steuerkante 34' aus. Beide Steuerkanten 32', 34' weisen ebenfalls eine Nullüberdeckung auf. Die Hilfsanschlußkammer 36 ist in der Steuerhülse ringförmig um den Hauptsteuerkolben 18 ausgebildet. Sie ist auf der einen Seite durch den Kolbenbund 40 und auf der anderen Seite durch einen Kolbenbund 42 axial abgedichtet.

Über eine axiale Kolbenbohrung 44 und eine Kolbenquerbohrung 46 durch den Hauptsteuerkolben 18 ist die Hilfsanschlußkammer 36 mit dem Pumpenanschluß (P) verbunden. Der Hauptsteuerkolben kann demnach über seinen koaxialen Kolbenbund 38 den ersten Arbeitsanschluß (A) und über seinen koaxialen Kolbenbund 40 den zweiten Arbeitsanschluß (B) wahlweise mit dem Pumpenanschluß (P) oder dem Tankanschluß (T) verbinden, wobei der jeweilige Durchfluß der Hydraulikflüssigkeit über die vier Steuerkanten 28', 30', 32', 34' geregelt wird.

Über seine druckbeaufschlagte Kolbenstirnfläche 48, ist der Hauptsteuerkolben 18 hydrostatisch unsymmetrisch belastet. Ein hydrostatischer Druckausgleich des Hauptsteuerkolbens erfolgt durch Weiterführung der koaxialen Kolbenbohrung 44 zum zweiten Ende des Hauptsteuerkolbens 18, wo sie über eine Kolbenquerbohrung 50 in eine Druckausgleichs- oder Federkammer 52 einmündet. Dieser obere Teil des Ventils wird anhand des vergrößerten Ausschnitts der Figur 2 näher beschrieben.

Die Federkammer 52 ist in axialer Verlängerung der Steuerhülse 12 in einem Ventildeckel 54 angeordnet. Dieser Ventildeckel 54 wird auf dem Hydraulikblock 16 befestigt und fixiert die Steuerhülse 12 in der Stufenbohrung 14. Das zweite Ende des Hauptsteuerkolbens 18 ist, axial abgedichtet durch einen Dichteinsatz 56, in die Federkammer 52 eingeführt und bildet darin einen Druckausgleichsansatz 58 aus. Dieser weist in der Druckausgleichskammer 52 eine, der ersten Kolbenstirnfläche 48 hydrostatisch entgegenwirkende, Druckausgleichsfläche 60 auf. Die Druckausgleichsfläche 60 ist gleich der Kolbenstirnfläche 48, so daß sich ein vollständiger hydrostatischer Druckausgleich des Pumpendrucks ergibt.

Die Betätigung des Hauptsteuerkolbens 18 erfolgt über einen angearbeiteten koaxialen Betätigungskolbenbund 62, durch entsprechende Druckbeaufschlagung seiner ringförmigen ersten, respektiv zweiten Betätigungsfläche 64, 66. Zwischen dem Kolbenbund 42 und der Betätigungsfläche 64 wird in der Steuerhülse eine erste ringförmige Steuerkammer 68 und zwischen Dichteinsatz 56 und der Betätigungsfläche 66 eine zweite ringförmige Steuerkammer 68 ausgebildet. Die erste Steuerkammer 68 ist über einen Vorsteuer-Anschluß 72 im Ventildeckel 54 mit dem Arbeitsanschluß (A') und die zweite Steuerkammer 70 ist über einen Vorsteuer-Anschluß 74 im Ventildeckel 54 mit dem Arbeitsanschluß (B') eines angeflanschten 4-Wege-Vorsteuer-Servoventils 76 verbunden. Die Betätigungsflächen 64, 66 sind gerade so groß ausgelegt, daß die beim Überströmen der Steuerkanten 28', 32', bzw. 30', 34' entstehenden Strömungskräfte sicher überwunden werden. Dadurch sind die Steuerölvolumina sehr klein und es lassen sich sehr kurze Stellzeiten erreichen.

In der Federkammer 52 ist eine Rückstellfeder 78 zwischen einem ersten und zweiten Federteller 80 und 82 axial eingespannt. Ein Verlängerungsschaft 84 ist starr mit dem zweiten Ende des Haupsteurkolbens 18 verbunden. Auf diesem Schaft 84 sind die Federteller 80 und 82 axial verschiebbar geführt. Der Schaft 84 weist an seinem freien Ende eine axiale Anschlagfläche 86 für den zweiten Federteller 82 auf. Die zweite Kolbenstirnfläche 60 bildet eine axiale Anschlagfläche für den ersten Federteller 80. In Figur 2 drückt die Rückstellfeder 78 den ersten Federteller 80 gegen die Anschlagfläche 60 und den zweiten Federteller 82 gegen die Anschlagfläche 86. In dieser Position befindet sich der erste Federteller 80 ebenfalls in Gehäuseanschlag am Dichteinsatz 56 und der zweite Federteller 82 in Gehäuseanschlag an einer axial gegenüberliegenden Anschlagfläche 88 des Ventildeckels 54. Beide Federteller 80 und 82 liegen demnach in Gehäuseanschlag an, und der Hauptsteuerkolben 18 ist über den Verlängerungsschaft 84 zwischen den beiden Federtellern 80 und 82 eingespannt, die durch die Rückstellfeder 78 in entgegengesetzten Richtungen federbelastet sind. In anderen Worten, der Haupsteurkolbens 18 befindet sich in einer federzentrierten Ruhestellung, die auch als Mittenstellung bezeichnet wird.

Wird der Haupsteurkolbens 18 durch Druckbeaufschlagung der ersten Steuerkammer 68 aus seiner Mittenstellung in Richtung der Federkammer 52 bewegt, wird die Rückstellfeder 78 durch den, an der Stirnseite 60 des Hauptsteuerkolben 18 anliegenden, ersten Federteller 80 in der Federkammer 52 zusammengedrückt. Sie übt dadurch auf den Hauptsteuerkolben 18 eine Federkraft aus, die sich dieser Bewegung entgegenstellt und deren Modul proportional zum Hub des Haupsteuerkolbens 18 ist. Wird der Haupsteurkolbens 18 durch Druckbeaufschlagung der zweiten Steuerkammer 70 aus seiner Mittenstellung in Richtung der Pumpenanschluß 26 bewegt, übt der Verlängerungsschaft 84 auf den zweiten Federteller eine Zugkraft aus, so daß die Rückstellfeder 78 jetzt durch den zweiten Federteller 82 in der Federkammer 52 zusammengedrückt wird. Diese Federkraft stellt sich hierbei der Bewegung des Hauptsteuerkolbens 18 entgegen und ihr Modul ist proportional zum Hub des Haupsteuerkolbens 18. Durch den Einsatz einer einzigen Rückstellfeder 78, die als Druckfeder für beide Hubrichtungen arbeitet, ist gewährleistet, daß der Hauptsteuerkolben 18 in beiden Richtungen genau der gleichen Rückstellkraft ausgesetzt ist.

Aus dem Teilschnitt der Figur 2 ist ersichtlich, daß der Verlängerungsschaft 84 in den Hauptsteuerkolben eingeschraubt ist und durch einen Stift 90 gesichert ist. Die axiale Kolbenbohrung 44 ist im Verlängerungsschaft 84 bis zur Querbohrung 46 weitergeführt. Eine weitere Querbohrung 92 befindet sich direkt oberhalb der Stirnfläche 60 des Hauptsteuerkolbens 18. Diese zweite Querbohrung 92 hat zum Zweck einen Druckausgleich ober- und unterhalb des Federtellers 80 zu gewährleisten. Beim zweiten Federteller 82 wird dieser Druckausgleich durch Löcher 94 im Federteller 82 erreicht.

Wie aus Figur 1 ersichtlich, ist der Hauptsteuerkolben über einen Positionsaufnehmer 96 in einen geschossenen Positionsregelkreis eingebunden. Ein Schaft 98 des Positionsaufnehmers 96 ist dabei mechanisch mit dem Verlängerungsschaft 84 des Hauptsteurkolbens verbunden. Das Ausgangssignal des Positionsaufnehmers 96 (das der Position des Hauptsteuerkolbens 18 entspricht) wird in einem Regelverstärker 100 mit einem Sollwert (S) verglichen, und das Vorsteuerservoventil 76 wird im Verhältnis zur ermittelten Soll-lstwert-Differenz ansteuert. Das Vorsteuerservoventil 76 regelt daraufhin den Steueröldruck in den beiden Steuerkammern 68 und 70 der Haupstufe und legt, gegen die Wirkung der Rückstellfeder 78, den Kolbenhub fest, so daß ein geschlossener, elektrohydraulischer Regelkreis gebildet wird.

Auch in Figur 1 ist der Hauptsteuerkolben 18 in federzentrierter Ruheoder Mittenstellung gezeigt. Die Steuerkannten 28', 30', 32', 34' sind derart am Hauptsteuerkolben 18 angeordnet, daß in dieser Mittenstellung:
- die erste Steuerkante 28' die erste hydraulische Verbindung 28 zwischen Pumpenanschluß (P) und Arbeitsanschluß (A) verschließt;
- die zweite Steuerkante 30' die zweite hydraulische Verbindung 30 zwischen Tankanschluß (T) und Arbeitsanschluß (A) freigibt;
- die dritte Steuerkante 32' die dritte hydraulische Verbindung 30 zwischen Tankanschluß (T) und Arbeitsanschluß (B) freigibt;
- die vierte Steuerkante 34' die vierte hydraulische Verbindung zwischen Arbeitsanschluß (B) und Hilfsanschlußkammer 36 verschließt, und dadurch die hydraulische Verbindung über die axiale Kolbenbohrung 44 zwischen Arbeitsanschluß (B) und Pumpenanschluß (P) unterbindet.

In dieser federzentrierten Mittenstellung sind somit die Arbeitsanschlüsse (A) und (B) drucklos zum Tank entlastet. Wird der Hauptsteuerkolben 18 aus dieser Mittenstellung in Richtung des Pumpenanschluß (P) gefahren, verbleibt der Arbeitsanschluß (A) zum Tank entlastet. Der Arbeitsanschluß (B) wird jedoch über die Hilfsanschlußkammer 36 und die axiale Kolbenbohrung 44 mit dem Pumpenanschluß (P) hydraulisch verbunden. Wird dagegen der Hauptsteuerkolben 18 aus dieser Mittenstellung in Richtung der Federkammer 52 gefahren, verbleibt der Arbeitsanschluß (B) zum Tank entlastet. Der Arbeitsanschluß (A) wird jedoch durch die zweite Steuerkante 30' zum Tank gesperrt, und über die erste Steuerkante 32' mit dem Pumpenanschluß (P) hydraulisch verbunden. Bei Steuerdruckausfall nimmt der Hauptsteuerkolben 18 seine federzentrierte Mittenstellung ein, in der beide Arbeitsanschlüsse (A) und (B) wie vorbeschrieben zum Tank entlastet sind.

## Patentansprüche

1. Vorgesteuertes Servoventil mit vier Haupstromanschlüssen umfassend:
ein Ventilgehäuse (12, 54) mit:
einer Führungsbohrung für einen Hauptsteuerkolben (18),
einer ersten hydraulischen Verbindung (28) in der Führungsbohrung zwischen dem vierten Hauptstromanschluß und dem ersten Hauptstromanschluß,
einer zweiten hydraulischen Verbindung (30) in der Führungsbohrung zwischen dem ersten Hauptstromanschluß und dem zweiten Hauptstromanschluß,
einer dritten hydraulischen Verbindung (32) in der Führungsbohrung zwischen dem zweiten Hauptstromanschluß und dem dritten Hauptstromanschluß,
einer vierten hydraulischen Verbindung (34) in der Führungsbohrung
zwischen dem dritten Hauptstromanschluß und einer Hilfsanschlusskammer,
ein Hauptsteuerkolben (18) der axial verschiebbar in der Führungsbohrung angeordnet ist, mit:
einer ersten Steuerkante (28') die der ersten axialen hydraulischen Verbindung (28) zum Regeln des Durchflusses zugeordnet ist,
einer zweiten Steuerkante (30') die der zweiten axialen hydraulischen Verbindung (30) zum Regeln des Durchflusses zugeordnet ist,
einer dritten Steuerkante (32') die der dritten axialen hydraulischen Verbindung (32) zum Regeln des Durchflusses zugeordnet ist,
einer vierten Steuerkante (34') die der vierten axialen hydraulischen Verbindung (34) zum Regeln des Durchflusses zugeordnet ist,
wobei der Hauptsteuerkolben (18) innerhalb des Ventilgehäuses eine erste und zweite Steuerkammer (68, 70) abgrenzt und innerhalb der ersten Steuerkammer (68) eine erste Betätigungsfläche (64) und innerhalb der zweiten Steuerkammer (70) eine, der ersten Betätigungsfläche (64) axial entgegenwirkende, zweite Betätigungsfläche (66) ausbildet;
eine Rückstellfeder (78) die in einer stirnseitigen Federkammer (52) derart eingespannt und mit dem Hauptsteuerkolben (18) derart in Eingriff steht, daß sie in beide Hubrichtungen des Hauptsteuerkolbens (18) demselben eine Federkraft entgegensetzt und somit eine federzentrierte Mittenstellung des Hauptsteuerkolbens (18) definiert;
ein Vorsteuerventil (76) das hydraulisch mit mindestens einer der beiden Steuerkammern (68, 70) verbunden ist;
ein Regler (100) für das Vorsteuerventil (76);
ein Positionsaufnehmer (96) der mit dem Hauptsteuerkolben (18) verbunden ist und die Position des Hauptsteuerkolbens (18) als Rückführungssignal für den Regler (100) des Vorsteuerventils (76) liefert;
**dadurch gekennzeichnet,**
**daß** das Ventilgehäuse eine Steuerhülse (12) umfaßt die in eine Bohrung (14) eines Hydraulikblocks (16) axial einsetzbar ist und die derart gestaltet ist, daß sie ringförmige Einmündungen (20', 22', 24') in dieser Bohrung (14) für den ersten, zweiten und dritten Hauptstromanschluss abgrenzt,
**daß** eine Einmündung (26') für den vierten Hauptstromanschluß axial am Stirnende der Steuerhülse (18) angeordnet ist, wobei eine erste Kolbenstirnfläche des Haupsteuerkolbens (18) dieser Einmündung (26') axial gegenüberliegt,
**daß** eine Druckausgleichfläche (60) durch die zweite Kolbenstirnfläche des Hauptsteuerkolbens (18) in der Federkammer (52) ausgebildet wird,
**daß** ein Druckentlastungskanal (44) durch den Hauptsteuerkolben (18) die Federkammer (52) mit dem vierten Hauptstromanschluß hydraulisch verbindet, so daß die Druckausgleichfläche (60) mit dem Druck im vierten Hauptstromanschluß belastet ist, und
**daß** eine Querbohrung (46) diesen Druckentlastungskanal mit der Hilfsanschlußkammer (36) hydraulisch verbindet.

2. Ventil nach Anspruch 1, **dadurch gekennzeichnet, daß**
der erste Hauptstromanschluß einen ersten Arbeitsanschluß (A) ausbildet, der zweite Hauptstromanschluß einen Tankanschluß (T) ausbildet, der dritte Hauptstromanschluß einen zweiten Arbeitsanschluß (B) ausbildet, und der vierte Hauptstromanschluß einen Pumpenanschluß (P) ausbildet.

3. Ventil nach Anspruch 1, **dadurch gekennzeichnet, daß** die Steuerkanten derart angeordnet sind, daß sie bei federzentrierter Mittenstellung des Hauptsteuerkolbens (18) folgende Positionen einnehmen:
die erste axiale hydraulische Verbindung (28) ist durch die erste Steuerkante (28') verschlossen,
die zweite axiale hydraulische Verbindung (30) ist freigegeben,
die dritte axiale hydraulische Verbindung (32) ist freigegeben, und
die vierte axiale hydraulische Verbindung (34) ist durch die vierte Steuerkante (34') verschlossen.

4. Ventil nach einem der Ansprüche 1 bis 3, **dadurch gekennzeichnet, daß** die erste und zweite Betätigungsfläche (64, 66) Ringflächen sind.

5. Ventil nach einem der Ansprüche 1 bis 4, **gekennzeichnet durch**
einen axialen Verlängerungsschaft (84) des Hauptsteuerkolbens (18) in der Federkammer (52),
einen ersten und zweiten Federteller (80, 82) die axial verschiebbar auf diesem Verlängerungsschaft (84) geführt sind,
eine axiale Anschlagfläche (60) am Hauptsteuerkolben für den ersten Federteller (80),
eine axiale Anschlagfläche (86) am Verlängerungsschaft (84) für den zweiten Federteller (82),
wobei in Ruhestellung des Ventils die Rückstellfeder (78) jeden der beiden Federteller (80, 82) gegen seine Anschlagfläche (60, 86) drückt, und
wobei die Federkammer (52) derart bemessen ist, daß in dieser Ruhestellung beide Federteller (80, 82) in der Federkammer axial anliegen.

6. Ventil nach Anspruch 5, **dadurch gekennzeichnet, daß** der Druckentlastungskanal (44) als axiale Bohrung in den Verlängerungsschaft (84) hineingeführt ist und dort über eine erste Querbohrung (50) in die Federkammer (52) mündet.

7. Ventil nach Anspruch 6, **dadurch gekennzeichnet, daß** der Verlängerungsschaft (84) eine zweite Querbohrung (92) in direkter Nachbarschaft der ersten Anschlagfläche (60) für den ersten Federteller (80) aufweist.

## Claims

1. A pilot-operated servo valve with four main-stream ports comprising:
a valve housing (12, 54) having:
a guide bore for a main control piston (18),
a first hydraulic connection (28) in the guide bore between the fourth and first main-stream ports,
a second hydraulic connection (30) in the guide bore between the first and second main-stream ports,
a third hydraulic connection (32) in the guide bore between the second and third main-stream ports,
a fourth hydraulic connection (34) in the guide bore between the third main-stream port and an auxiliary port chamber;
a main control piston (18), which is axially displaceable in the guide bore, having:
a first control edge (28'), which is assigned to the first axial hydraulic connection (28) for control of the throughflow,
a second control edge (30'), which is assigned to the second axial hydraulic connection (30) for control of the throughflow,
a third control edge (32'), which is assigned to the third axial hydraulic connection (32) for control of the throughflow,
a fourth control edge (34'), which is assigned to the fourth axial hydraulic connection (34) for control of the throughflow,
the main control piston (18) delimiting a first and second control chamber (68, 70) within the valve housing and forming within the first control chamber (68) a first actuating surface (64) and within the second control chamber (70) a second actuating surface (66) axially opposing the first actuating surface (64);
a return spring (78), which is clamped in an end spring chamber (52) in such a way and engages with the main control piston (18) in such a way that in both lifting directions of the main control piston (18) it opposes the latter with a spring force and thus defines a spring-centered centre position of the main control piston (18);
a pilot valve (76), which is connected hydraulically to at least one of the two control chambers (68, 70);
a controller (100) for the pilot valve (76);
a position transducer (96), which is connected to the main control piston (18) and supplies the position of the main control piston (18) as a feedback signal for the controller (100) of the pilot valve (76);
**characterised in that**
the valve housing comprises a control sleeve (12), which can be inserted axially in a bore (14) of a hydraulic block (16) and is designed in such a way that it delimits annular openings (20', 22', 24') in this bore (14) for the first, second and third main-stream port,
an opening (26') for the fourth main-stream port is arranged axially at the end of the control sleeve (18), a first piston end surface of the main control piston (18) being positioned axially opposite this opening (26'),
a pressure-equalising surface (60) is formed by the second piston end surface of the main control piston (18) in the spring chamber (52),
a pressure-relief duct (44) hydraulically connects the spring chamber (52) to the fourth main-stream port through the main control piston (18), so that the pressure equalising surface (60) is loaded with the pressure in the fourth main-stream port, and
a cross-bore (46) hydraulically connects this pressure-relief duct to the auxiliary port chamber (36).

2. Valve according to claim 1, **characterised in that**
the first main-stream port forms a first working port (A),
the second main-stream port forms a tank port (T),
the third main-stream port forms a second working port (B), and
the fourth main-stream port forms a pump port (P).

3. Valve according to claim 1, **characterised in that** the control edges are arranged in such a way that they assume the following positions when the main control piston (18) is in the spring-centered centre position:
the first axial hydraulic connection (28) is closed by the first control edge (28'),
the second axial hydraulic connection (30) is opened,
the third axial hydraulic connection (32) is opened, and
the fourth axial hydraulic connection (34) is closed by the fourth control edge (34').

4. Valve according to one of claims 1 to 3, **characterised in that** the first and second actuating surfaces (64, 66) are annular surfaces.

5. Valve according to one of claims 1 to 4, **characterised by**
an axial extension shaft (84) of the main control piston (18) in the spring chamber (52),
a first and second spring plate (80, 82), which are axially displaceable on this extension shaft (84),
an axial stop surface (60) on the main control piston for the first spring plate (80),
an axial stop surface (86) on the displacement shaft (84) for the second spring plate (82),
the return spring (78) forcing each of the two spring plates (80, 82) against its stop surface (60, 86) when the valve is in the rest position, and
the spring chamber (52) being dimensioned in such a way that in this rest position both spring plates (80, 82) abut axially in the spring chamber.

6. Valve according to claim 5, **characterised in that** the pressure-relief duct (44) is introduced as an axial bore into the extension shaft (84) and there terminates in the spring chamber (52) via a first cross bore (50).

7. Valve according to claim 6, **characterised in that** the extension shaft (84) has a second cross-bore (92) in the immediate vicinity of the first stop surface (60) for the first spring plate (80).

## Revendications

1. Servo-soupape à commande pilote avec quatre raccords principaux, comprenant
un boîtier de soupape (12, 54) avec:
un alésage de guidage pour un piston pilote principal (18),
une première connexion hydraulique (28) entre le quatrième raccord principal et le premier raccord principal, dans ledit alésage de guidage,
une deuxième connexion hydraulique (30) entre le premier raccord principal et le deuxième raccord principal, dans ledit alésage de guidage,
une troisième connexion hydraulique (32) entre le deuxième raccord principal et le troisième raccord principal, dans ledit alésage de guidage,
une quatrième connexion hydraulique (34) entre le troisième raccord principal et une chambre de connexion auxiliaire, dans ledit alésage de guidage,
un piston pilote principal (18) placé dans l'alésage de guidage de manière à pouvoir être déplacé axialement, avec:
un premier bord pilote (28') affecté à la première connexion hydraulique axiale (28) pour régler l'écoulement,
un deuxième bord pilote (30') affecté à la deuxième connexion hydraulique axiale (30) pour régler l'écoulement,
un troisième bord pilote (32') affecté à la troisième connexion hydraulique axiale (32) pour régler l'écoulement,
un quatrième bord pilote (34') affecté à la quatrième connexion hydraulique axiale (34) pour régler l'écoulement,
le piston pilote principal (18) délimitant une première et une seconde chambres pilotes (68, 70) à l'intérieur du boîtier de soupape et formant, à l'intérieur de la première chambre pilote (68), une première surface d'actionnement (64) ainsi que, à l'intérieur de la seconde chambre pilote (70), une seconde surface d'actionnement (66) axialement antagoniste de la première surface d'actionnement (64);
un ressort de rappel (78) encastré dans un logement de ressort (52) frontal et en prise sur le piston pilote principal (18) de manière telle qu'il oppose un effet de ressort audit piston pilote principal (18) dans les deux sens de la course de ce dernier et qu'il définit ainsi, par son effet de centrage, une position centrale dudit piston pilote principal (18);
une soupape pilote (76) raccordée hydrauliquement à l'une des deux chambres pilotes (68, 70) au moins;
un régulateur (100) de la soupape pilote (76);
un capteur de position (96) connecté au piston pilote principal (18) et indiquant la position du piston pilote principal (18) sous la forme d'un signal de rétroaction aux fins du régulateur (100) de la soupape pilote (76);
**caractérisée en ce que**
le boîtier de soupape comprend un manchon pilote (12) pouvant être disposé axialement dans un alésage (14) d'un bloc hydraulique (16) et réalisé de manière à délimiter des embouchures annulaires (20', 22', 24') dans ledit alésage (14) pour les premier, deuxième et troisième raccords principaux,
une embouchure (26') pour le quatrième raccord principal est placée axialement à l'extrémité frontale du manchon pilote (12), une première face frontale du piston pilote principal (18) étant située axialement à l'opposé de ladite embouchure (26'),
une surface d'équilibrage de pression (60) est formée par la seconde face frontale du piston pilote principal (18) dans le logement de ressort (52),
un canal de décompression (44) traversant le piston pilote principal (18) raccorde hydrauliquement le logement de ressort (52) au quatrième raccord principal de sorte que la surface d'équilibrage de pression (60) est soumise à la pression dans le quatrième raccord principal et
**en ce qu'**un alésage transversal (46) raccorde le canal de décompression à la chambre de connexion auxiliaire (36).

2. Soupape selon la revendication 1, **caractérisée en ce que**
le premier raccord principal forme un premier raccord de service (A), le deuxième raccord principal forme un raccord à un réservoir (T), le troisième raccord principal forme un deuxième raccord de service (B) et le quatrième raccord principal forme un raccord à une pompe (P).

3. Soupape selon la revendication 1, **caractérisée en ce que** les bords pilotes sont placés de manière à prendre les positions suivantes lorsque le piston pilote principal (18) occupe une position centrale sous l'effet de centrage du ressort:
la première connexion hydraulique axiale (28) est obturée par le premier bord pilote (28'),
la deuxième connexion hydraulique axiale (30) est dégagée,
la troisième connexion hydraulique axiale (32) est dégagée et
la quatrième connexion hydraulique axiale (34) est obturée par le quatrième bord pilote (34').

4. Soupape selon l'une des revendications 1 à 3, **caractérisée en ce que** les première et seconde surfaces d'actionnement (64, 66) sont des surfaces annulaires.

5. Soupape selon l'une des revendications 1 à 4, **caractérisée par**
une tige axiale prolongatrice (84) du piston pilote principal (18) dans le logement de ressort (52),
une première et une seconde cuvettes de ressort (80, 82) montées sur ladite tige prolongatrice (84) de manière à pouvoir être déplacées axialement,
une surface de butée axiale (60) pour la première cuvette de ressort (80) au niveau du piston pilote principal,
une surface de butée axiale (86) pour la deuxième cuvette de ressort (82) au niveau de la tige prolongatrice (84),
le ressort de rappel (78) poussant chacune des deux cuvettes de ressort (80, 82) contre la surface de butée correspondante (60, 86) lorsque la soupape est en position de repos et
le logement de ressort (52) étant dimensionné de manière que, dans ladite position de repos, les deux cuvettes de ressort (80, 82) prennent axialement appui dans le logement de ressort.

6. Soupape selon la revendication 5, **caractérisée en ce que** le canal de décompression (44) est réalisé sous la forme d'un alésage axial pénétrant dans la tige prolongatrice (84) et y débouchant sur le logement de ressort (52) via un premier alésage transversal (50).

7. Soupape selon la revendication 6, **caractérisée en ce que** la tige prolongatrice (84) présente un deuxième alésage transversal (92) à proximité immédiate de la première surface de butée (60) pour la première cuvette de ressort (80).
